# EUROPÄISCHE PATENTSCHRIFT

(11) **EP 1 144 273 B1**
(45) Veröffentlichungstag und Bekanntmachung des Hinweises auf die Patenterteilung: **02.10.2002**
(21) Anmeldenummer: 99926513.5
(22) Anmeldetag: 04.06.1999
(51) Int. Cl.: B65D 85/00

(54) **VERFAHREN ZUR HERSTELLUNG VON KARTONZÜNDERN SOWIE KARTONZÜNDER, INSBESONDERE FÜR ZÜNDERHEFTCHEN**
METHOD FOR PRODUCING CARDBOARD MATCHES AND CORRESPONDING CARDBOARD MATCHES, ESPECIALLY FOR BOOKS OF MATCHES
PROCEDE DE PRODUCTION D'ALLUMETTES EN CARTON ET ALLUMETTES EN CARTON CORRESPONDANTES, NOTAMMENT POUR POCHETTES D'ALLUMETTES

(30) Priorität: 05.06.1998 DE 19825352
(43) Veröffentlichungstag der Anmeldung: 17.10.2001
(73) Patentinhaber: Schneider, Maximilian, 80798 München (DE)
(72) Erfinder: Schneider, Maximilian, 80798 München (DE)
(74) Vertreter: Fiener, Josef
(86) Internationale Anmeldenummer: EP9903870
(87) Internationale Veröffentlichungsnummer: WO99064322

(56) Entgegenhaltungen:
- CH-A- 152 259
- DE-C- 80 503
- DE-C- 426 252
- DE-C- 553 778
- GB-A- 339 445
- US-A- 1 586 919
- US-A- 1 754 060
- US-A- 1 839 846
- US-A- 2 436 049

## Beschreibung

Die Erfindung bezieht sich auf ein Verfahren zur Herstellung von Kartonzündern gemäß dem Oberbegriff des Anspruchs 1 sowie auf entsprechende Kartonzünder, insbesondere für Zünderheftchen.

Herkömmliche Kartonzünder für Zünderheftchen werden bei der Herstellung aus einer Lage Karton zu einem Kartonstück geschnitten, wobei von einer Seite aus Einschnitte in das Kartonstück führen, so daß Streifen ausgebildet werden. Die Endabschnitte dieser Streifen werden danach wechselseitig auseinander gespreizt und dann mit Paraffin und einer Zündmasse versehen. Die Zündmasse bildet Zündköpfe aus, die zu allen Seiten über den Umfang der Endabschnitte herausragen und daher ein vollständiges Zurückbiegen der aufgespreizten Endabschnitte der Streifen verhindern. So ergibt sich eine nur scheinbar zweilagige Anordnung von Zündhölzern.

Aus der DE 296 14 075 U1 ist ferner eine Hartschachtel für Zigaretten mit Zündstreifen bekannt, die innerhalb des Schachteldeckels und aus diesem herausklappbar angeordnet sind. Die Hartschachtel und die Zündstreifen werden aus dem selben Bogen und somit dem selben Material ausgeschnitten bzw. ausgestanzt. Dabei hängen die einzelnen Zündstreifen seitlich über Perforationen aneinander. Auf die Enden der einzelnen Zündstreifen wird ein Zündmittel aufgetragen. Um das Layout der Hartschachtel bei ausgeklappten Zündstreifen nicht zu stören, können die Zündstreifen wie die darunterliegende Seite der Hartschachtel gefärbt und mit dem gleichen Motiv bedruckt werden.

Aus US-A-2 436 049 ist ein Verfahren bzw. ein Kartonzünder bekannt, die den Oberbegriffen der Ansprüche 1 bzw. 13 entsprechen.

Die Aufgabe der Erfindung besteht darin, ein vereinfachtes Verfahren zur Herstellung von Kartonzündern zu entwickeln und damit entsprechend verbesserte Kartonzünder, insbesondere für optisch ansprechende Zünderheftchen bereitzustellen.

Diese Aufgabe wird durch ein Verfahren zur Herstellung von Kartonzündern entsprechend den Merkmalen des Anspruchs 1 bzw. durch entsprechende Kartonzünder gemäß den Merkmalen des Anspruchs 15 gelöst.

Das Herstellungsverfahren für Kartonzünder ermöglicht Kartonzünder für Zünderheftchen schnell und mit wenigen Herstellungsschritten zu fertigen. Dabei entfallen insbesondere komplizierte Vorgänge wie das wechselseitige Aufspreizen der Streifen vor der Beschichtung mit Zündermasse, um eine ausreichende Anzahl von Zünderstreifen pro Kartonstück bereitstellen zu können.

Ein Kartonzünder gemäß Anspruch 15 bietet bei einfachem Aufbau auf einem einzigen Kartonstück eine große Anzahl von einzelnen Zünderstreifen. Zudem besteht er aus nur einem einzigen Teil, dessen Endabschnitte speziell behandelt sind. Ein Zünderheft gemäß Anspruch 27 mit einem solchen Kartonzünder ist schnell und einfach zu fertigen und bietet zudem eine große Anzahl von Zündstreifen in zwei echten, hintereinanderliegenden Lagen. Diese Lagen liegen flach übereinander und bieten je nach Gestaltung der einzelnen Zünderstreifen eine geschlossene Fläche, die optisch ansprechend gestaltbar ist.

Vorteilhafte Ausgestaltungen sind Gegenstand von Unteransprüchen.Das Ausbilden sämtlicher Streifen auf beiden Seiten spart Arbeitsschritte und somit Zeit beim Stanzen. Zudem wird ein einfach zu handhabendes, einstückiges Kartonstück bereitgestellt, das schnell und einfach handhabbar weiterzuverarbeiten ist. Das 1:2-Verhältnis der Quer- zur Längsseiten ermöglicht das Umbiegen des Kartonstücks zu einem flachen, quadratischen und somit ansprechenden Kartonzünder. Bevorzugt wird ein Verhältnis mit etwas kürzeren Längsseiten, da ein Zünderheft mit einem ebenfalls in Längsrichtung Raum beanspruchenden Umschlagsblatt dadurch quadratisch hergestellt werden kann.

Das Umbiegen einer Zünderstreifenreihe hinter die andere führt zu einer echten zweilagigen Anordnung der Zünderreihen bei zwei glatten, ebenen Oberflächen die optisch ansprechen und als Werbeflächen nutzbar sind. Bei entsprechend hintereinander gleich angeordnet aufgedruckten Motiven wird das Gesamtbild nicht bereits beim Herausbrechen von Zünderstreifen aus der vorderen Reihe zerstört, so daß der Motiv- oder Werbeeffekt länger erhalten bleibt.

Werden einzelne Motive pro Zünderstreifen aufgedruckt, so bleibt ein ansprechendes Bild bis zum Herausreißen des letzten Zünderstreifens erhalten. Der Schwächungsbereich ermöglicht ein einfaches Umknicken eines Abschnittes des Kartonteils und bietet zudem eine definierte Umknicklinie, um so die Ausrichtung hintereinander zu liegen kommender Bilder zu vereinfachen. Verschiedene Verfahren zur Beschichtung der Endabschnitte mit Paraffin und Zündermasse bieten eine Einsatzmöglichkeit verschiedenartiger bereits existierender Maschinen zur Bearbeitung und Behandlung von Karton für die Herstellung von Zünderheftchen.

Besonders ansprechend und entsprechend werbewirksam sind Zünderheftchen mit Zünderstreifen, deren Form an aufgedruckte Motive angepaßt ist. Besonders eignen sich dabei Motive von Gegenständen, die von dem Werbenden vertrieben werden. Dadurch, daß eine ebene Fläche verfügbar ist, können die Zünderstreifen verschieden breit geformt und somit an die darzustellenden Gegenstände angepaßt werden.

Ein Ausführungsbeispiel für Kartonzünder wird nachfolgend anhand der Zeichnung näher erläutert. Es zeigen:
- Fig. 1A: die Vorderseite eines Kartonzünders gemäß einer ersten Ausführungsform mit aufgedruckten Zündköpfen,
- Fig. 1B: die Rückseite des Kartonzünders der Fig. 1B und
- Fig. 2: von einem Kartonzünder gemäß einer zweiten Ausführungsform mit überstehenden Zündköpfen und strukturierten Zündstreifen in der oberen Hälfte die Vorderseite und in der unteren Hälfte dessen Rückseite.

Wie aus den Fig. 1A und 1B ersichtlich, werden aus einem Kartonbogen einzelne Kartonstücke 1 ausgeschnitten oder ausgestanzt, die vorzugsweise eine längliche Form haben, wobei die Längsseiten bzw. Längskanten 2 eines Kartonstücks 1 insbesondere knapp doppelt so lang sind, wie dessen Querseiten bzw. Querkanten 3. Von beiden Seiten der Querkanten 3 aus führen Einschnitte 4 in das Kartonstück 1 hinein, so daß nach einem einzigen Stanzschritt beidseitig Streifen 5 ausgebildet werden. Die Einschnitte 4 ragen zur Mitte des Kartonstücks 1 hin, wobei ihre Länge vorzugsweise etwas mehr als ein Drittel der Länge der Längskanten 2 beträgt.

In das Kartonstück 1 wird vorzugsweise etwa mittig zwischen den Querkanten 3 und parallel zu diesen bzw. zur Längsrichtung der Einschnitte 4 eine Schwächungslinie 6 eingearbeitet. Als Schwächungslinie 6 kann z. B. ein linienförmiger Bereich aus einem anderen Material, eine in die Unterseite eingeritzte Kerbe, eine eingepreßte Nut oder bevorzugt eine Perforation 6 ausgebildet werden. Eine Perforation 6 könnte insbesondere beim Ausstanzen des Kartonstücks 1 aus einem Kartonbogen mit eingestanzt werden.

Die Schwächungslinie 6 erleichtert das in einem späteren Schritt folgende Umbiegen bzw. Umknicken des in der Figur unteren Abschnitts des Kartonstücks 1 hinter dessen oberen Abschnitt. Nach dem Knicken kann das Kartonstück 1 dann in ein Zünderheftchen geklebt werden, um so eine echte zweilagige Anordnung von hintereinander liegenden Streifen bereitzustellen.

Die Endabschnitte 7 der Streifen 5 werden nach dem Ausstanzen mit Paraffin und einer Zündmasse 9 versehen, wobei zum Behandeln der beiden Seiten des Kartonstücks 1 mit solchen Endabschnitten 7 diverse Herstellungsabläufe möglich sind, wie z. B. die folgenden.

Um die Endabschnitte 7 der beiden Seiten mit Paraffin und einer Zündmasse 9 zu versehen, während sie noch in einer Ebene angeordnet sind, bietet sich das Behandeln einer Seite an, gefolgt vom Drehen des Kartonstücks 1 und dem Behandeln der anderen Endabschnitte 7 auf der anderen Seite. Dies bietet sich insbesondere bei der Verwendung von Tauchbädern an.

Alternativ können die Endabschnitte 7 aber auch von entsprechenden Auftragseinrichtungen mit Paraffin und/oder Zündmasse 9 besprüht bzw. bestrichen werden. Das Drehen des Kartonstücks 1 ist in diesem Fall entbehrlich, falls eine Auftragseinrichtung mit entsprechend beabstandeten Auftragshilfsmitteln ausgestattet ist.Ein weiteres Beispiel für ein Beschichtungsverfahren umfaßt das Umbiegen des unteren Abschnitts des Kartonstücks 1 längs der Schwächungslinie 6 hinter dessen oberen Abschnitt um einen Winkel von vorzugsweise mehr als 90° jedoch weniger als 180°. Danach können die Endabschnitte 7 von beiden Seiten des Kartonstücks 1 zugleich beschichtet bzw. in ein Beschichtungsbad eingetaucht werden.

Je nach Material der Zündmasse 9 und nach Auftragsverfahren bildet die Zündmasse 9 Zündköpfe aus, die flach auf den Streifen liegen, wie dies in den Fig. 1A und 1B dargestellt ist, oder es können, wie aus Fig. 2 ersichtlich, Zündköpfe ausgebildet werden, die zu allen Seiten über den Umfang der Endabschnitte 7 herausragen. Die Zündmasse 9 kann mit Farbstoffen angereichert werden, so daß die Zündköpfe an einem Kartonstück 1 an die farbliche Gestaltung z. B. eines Zünderheftchens anpaßbar sind. Insbesondere können aber auch benachbarte Zündköpfe verschiedenfarbige Zündmassen 9 aufweisen.

Beim Ausstanzen des Kartonstücks 1 können Einschnitte 4 und/oder Ausschnitte 11 so angeordnet werden, daß die einzelnen Streifen 5 unterschiedlich breit oder sogar unterschiedlich geformt sind, wie dies aus Fig. 2 ersichtlich ist. So sind beispielsweise zu Werbezwecken Zünderheftchen für eine Drogerie oder Parfümerie gestaltbar, die z. B. Zündstreifen in Form eines Lippenstiftes 12, eines Parfümfläschchens 13 oder eines Rouge-Pinsels 14 haben. Bei der Dimensionierung der Ausschnitte 11 ist darauf zu achten, daß die Endabschnitte 7 mit den Zündköpfen nicht so geschwächt sind, daß sie beim Anzünden abbrechen oder abreißen können. Zu berücksichtigende Parameter sind dabei insbesondere die Stärke und die Art des Materials, aus dem die Kartonstücke 1 gestanzt werden. Hinsichtlich des Formats des Kartonstücks 1 als solchem oder der einzelnen Zündstreifen 5 gibt es keine festen Vorgaben. So kann beispielsweise das Längen- zu Breitenverhältnis anders gewählt werden, falls z. B. keine quadratischen Zünderheftchen hergestellt werden sollen.

Ein besonderer Vorteil besteht in der Möglichkeit eine breite Fläche mit Werbung oder Motiven 15 bedrucken zu können. Der Druck kann zwar auch nach dem Ausstanzen von Kartonstücken 1 erfolgen, bevorzugt wird jedoch das Bedrucken vor dem Ausstanzen. Da nach dem Umknicken des unteren Abschnitts vom Kartonstück 1 die eigentliche Rückseite des um- und hochgeknickten Abschnitts nach vorne gerichtet ist, wird beim Bedrucken vom oberen Abschnitt dessen Vorderseite und vom unteren Abschnitt dessen Rückseite bedruckt, wie dies in den Fig. 1A und 1B dargestellt ist.

Bei flachen, zu seitlich benachbarten Zündstreifen 5 nicht überstehenden flachen Zündköpfen (Fig. 1A, 1B) oder bei überstehenden Zündköpfen auf am Endabschnitt 7 verjüngten Zündstreifen 5 (Fig. 2) bleibt auch nach der Beschichtung eine flache Fläche bestehen. Dadurch ist nicht nur ein Bedrucken mit schmalen Motiven 15 - Zündstreifen für Zündstreifen - sondern auch das Bedrucken mit großflächigen Motiven 15 möglich, die sich über mehrere Zündstreifen erstrecken.

## Patentansprüche

1. Verfahren zur Herstellung von Kartonzündern, insbesondere für Zünderheftchen, mit den Herstellungsschritten:
- Ausschneiden oder Ausstanzen zumindest eines Kartonstücks (1) aus einem papier- oder kartonartigen Material derart, daß zum Ausbilden von einzelnen, benachbarten Streifen (5) von einer ersten Querseite (3) aus Einschnitte (4) in das Kartonstück (1) ausgebildet werden,
- Versehen von zumindest Endabschnitten (7) der Streifen (4) mit vorzugsweise Paraffin und mit einer Zündmasse (9) zum Ausbilden von Zündstreifen, wobei zusätzlich von einer zweiten Querseite (3) aus, die der ersten Querseite (3) im wesentlichen gegenüberliegt, zum Ausbilden weiterer Streifen (5) Einschnitte (4) im Kartonstück (1) ausgebildet werden, und das Kartonstück (1) vor oder nach dem Ausstanzen bzw. Ausschneiden mit Werbung oder zumindest einem Motiv (15) bedruckt wird,
**dadurch gekennzeichnet, daß** vom Kartonstück (1) der Abschnitt im Bereich der ersten Querseite (3) von hinten bedruckt wird und der Abschnitt im Bereich der zweiten Querseite (3) von vorne bedruckt wird.

2. Verfahren zur Herstellung von Kartonzündern nach Anspruch 1, **dadurch gekennzeichnet, daß** das Ausbilden der zweiten Streifen (5) im gleichen Herstellungsschritt wie das Ausbilden der ersten Streifen (5) erfolgt.

3. Verfahren zur Herstellung von Kartonzündern nach Anspruch 1 oder 2, **dadurch gekennzeichnet, daß** das Kartonstück (1) eine längliche Form hat, wobei die Längserstreckung des Kartonstücks (1) insbesondere knapp doppelt so lang gefertigt wird, wie dessen Quererstreckung.

4. Verfahren zur Herstellung von Kartonzündern nach Anspruch 3, **dadurch gekennzeichnet, daß** die Länge der Einschnitte (4) zur Mitte des Kartonstücks (1) hin um etwas mehr als ein Drittel der Länge der Längsseiten (2) geführt werden.

5. Verfahren zur Herstellung von Kartonzündern nach einem der vorhergehenden Ansprüche, **dadurch gekennzeichnet, daß** ein erster von der ersten Querseite (3) des Kartonstücks (1) ausgehender Abschnitt umgebogen oder umgeknickt wird, so daß die erste Querseite (3) vorzugsweise hinter der zweiten Querseite (3) oder benachbart zu dieser zu liegen kommt.

6. Verfahren zur Herstellung von Kartonzündern nach Anspruch 5, **dadurch gekennzeichnet, daß** das umgebogene Kartonstück (1) in einem Zünderheftchen unter Bereitstellung einer zweilagigen Anordnung von hintereinander liegenden Streifen (5) befestigt wird.

7. Verfahren zur Herstellung von Kartonzündern nach einem der vorhergehenden Ansprüche, **dadurch gekennzeichnet, daß** in das Kartonstück (1) etwa mittig zwischen den Querseiten (3) und parallel zu diesen ein insbesondere linienförmiger Schwächungsbereich (6) eingearbeitet wird.

8. Verfahren zur Herstellung von Kartonzündern nach Anspruch 7, **dadurch gekennzeichnet, daß** der Schwächungsbereich eine Perforation (6) ist, die vorzugsweise während des Ausstanzens des Kartonstücks (1) in dieses mit eingestanzt wird.

9. Verfahren zur Herstellung von Kartonzündern nach einem der vorhergehenden Ansprüche, **dadurch gekennzeichnet, daß** die Bereiche der Endabschnitte (7) der beiden Querseiten (3) in einer Ebene angeordnet mit Paraffin und/oder Zündmasse (9) versehen werden.

10. Verfahren zur Herstellung von Kartonzündern nach Anspruch 9, **dadurch gekennzeichnet, daß** die beiden Bereiche der Endabschnitte (7) nacheinander behandelt werden und daß das Kartonstück (1) dazwischen entsprechend gedreht wird.

11. Verfahren zur Herstellung von Kartonzündern nach einem der Ansprüche 1 - 8, **dadurch gekennzeichnet, daß** das Kartonstück (1) um einen Winkel von vorzugsweise mehr als 90° und weniger als 180° geknickt wird und die Bereiche der Endabschnitte (7) der beiden Querseiten (3) danach zugleich mit Paraffin und/oder Zündmasse (9) versehen werden.

12. Verfahren zur Herstellung von Kartonzündern nach einem der vorhergehenden Ansprüche, **dadurch gekennzeichnet, daß** Einschnitte (4) und/oder Ausschnitte (11) zwischen einzelnen Streifen (5) so ausgebildet werden, daß die einzelnen Streifen (5) unterschiedlich breit und/oder unterschiedlich geformt sind.

13. Kartonzünder, insbesondere für Zünderheftchen, nach einem Verfahren nach einem der vorhergehenden Ansprüche hergestellt,
- aus einem Kartonstück (1)
- mit einer ersten und einer zweiten im wesentlichen einander gegenüberliegenden Querseite (3),
- mit Einschnitten (4), die unter Ausbildung von ersten Streifen (5) mit Endabschnitten (7) in der ersten Querseite (3) ausgebildet sind,
- mit Zündmasse (9) und mit vorzugsweise Paraffin an den Endabschnitten (7) zum Ausbilden von Zündstreifen, sowie
- weitere Einschnitte (4), die unter Ausbildung von zweiten Streifen (5) mit Endabschnitten (7) in der zweiten Querseite (3) ausgebildet sind, die zweiten Streifen (5) und die ersten Streifen (5) einstückig mit dem Kartonstück (1) ausgebildet sind und wobei das Kartonstück (1) mit Werbung oder zumindest einem Motiv (15) großflächig und/oder Streifen (5) für Streifen (5) bedruckt ist, **dadurch gekennzeichnet, daß** vom Kartonstück (1) der Abschnitt im Bereich der ersten Querseite (3) von hinten bedruckt ist und der Abschnitt im Bereich der zweiten Querseite (3) von vorne bedruckt ist.

14. Kartonzünder nach Anspruch 13, **dadurch gekennzeichnet, daß** das Kartonstück (1) eine längliche Form hat, wobei dessen Längsseiten (2) insbesondere knapp doppelt so lang sind, wie dessen Querseiten (3).

15. Kartonzünder nach Anspruch 14, **dadurch gekennzeichnet, daß** die Länge der Einschnitte (4) zur Mitte des Kartonstücks (1) hin um etwas mehr als ein Drittel der Länge der Längsseiten (2) führt.

16. Kartonzünder nach einem der Ansprüche 13 - 15, **dadurch gekennzeichnet, daß** ein erster von der ersten Querseite (3) des Kartonstücks (1) ausgehender Abschnitt derart umgebogen oder umgeknickt ist, daß die erste Querseite (3) vorzugsweise hinter der zweiten Querseite (3) oder benachbart zu dieser liegt.

17. Kartonzünder nach Anspruch 16, **dadurch gekennzeichnet, daß** das umgebogene Kartonstück (1) in einem Zünderheftchen unter Bereitstellung einer zweilagigen Anordnung von hintereinander liegenden Streifen (5) befestigt ist.

18. Kartonzünder nach einem der Ansprüche 13 - 17, **dadurch gekennzeichnet, daß** im Kartonstück (1) etwa mittig zwischen den Querseiten (3) und parallel zu diesen ein insbesondere linienförmiger Schwächungsbereich, vorzugsweise eine Perforation (6), ausgebildet ist.

19. Kartonzünder nach einem der Ansprüche 13 - 18, **dadurch gekennzeichnet, daß** Einschnitte (4) und/oder Ausschnitte (11) zwischen einzelnen Streifen (5) so ausgebildet sind, daß die einzelnen Streifen (5) unterschiedlich breit und/oder unterschiedlich geformt sind.

20. Kartonzünder nach einem der Ansprüche 13 - 19, **dadurch gekennzeichnet, daß** die Form der Streifen (5) und ein aufgedrucktes Motiv (15) aufeinander abgestimmt sind.

21. Kartonzünder nach einem der Ansprüche 13 - 20, **dadurch gekennzeichnet, daß** die Zündmasse (9) eingefärbt ist.

22. Zünderheft mit zumindest einem Kartonzünder nach einem der Ansprüche 13 - 21.

## Claims

1. A method for producing cardboard matches, especially for books of matches, comprising the following production steps:
- cutting or punching at least one piece of cardboard (1) from a paper or cardboard-like material in such a way that for forming individual adjacent strips (5) cuts (4) are made in the piece of cardboard (1) from a first transversal side (3);
- providing at least end sections (7) of the strips (4) with preferably paraffin and an igniting composition (9) to form match strips, with cuts (4) being made in addition in the piece of cardboard (1) from a second transversal side (3), which is substantially opposite of the first side (3), in order to form further strips (5), and the piece of cardboard (1) is printed before or after the punching or cutting with advertisements or at least one motif (15),
**characterized in that**
the section of the piece of cardboard (1) in the zone of the first transversal side (3) is printed from behind and the section in the zone of the second transversal side (3) is printed from the front.

2. A method for producing cardboard matches as claimed in claim 1, **characterized in that** the formation of the second strips (5) is performed in the same production step as the formation of the first strips (5).

3. A method for producing cardboard matches as claimed in claim 1 or 2, **characterized in that** the piece of cardboard (1) is provided with an oblong shape, with the longitudinal extension of the piece of cardboard (1) being produced in particular nearly twice as long as its transversal extension.

4. A method for producing cardboard matches as claimed in claim 3, **characterized in that** the length of the cuts (4) towards the center of the piece of cardboard (1) is provided by slightly more than one third of the length of the longitudinal sides (2).

5. A method for producing cardboard matches as claimed in one of the preceding claims, **characterized in that** a first section extending from the first transversal side (3) of the piece of cardboard (1) is bent or folded, so that the first transversal side (3) comes to lie preferably behind the second transversal side (3) or adjacent to the same.

6. A method for producing cardboard matches as claimed in claim 5, **characterized in that** the folded piece of cardboard (1) is fastened in a book of matches by providing a two-layer arrangement of superimposed strips (5).

7. A method for producing cardboard matches as claimed in one of the preceding claims, **characterized in that** a specially line-shaped weakening zone (6) is integrated in the piece of cardboard (1) approximately centrally between the transversal sides (3) and parallel to the same.

8. A method for producing cardboard matches as claimed in claim 7, **characterized in that** the weakening zone is a perforation (6) which is preferably simultaneously punched into the same during the punching of the piece of cardboard (1).

9. A method for producing cardboard matches as claimed in one of the preceding claims, **characterized in that** the zones of the end sections (7) of the two transversal sides (3) arranged in one plane are provided with paraffin and/or igniting mass (9).

10. A method for producing cardboard matches as claimed in claim 9, **characterized in that** the two zones of the end sections (7) are treated successively and that the piece of cardboard (1) is rotated accordingly in between.

11. A method for producing cardboard matches as claimed in one of the claims 1 to 8, **characterized In that** the piece of cardboard (1) is folded about an angle of preferably more than 90° and less than 180° and the zones of the end sections (7) of the two transversal sides (3) are provided thereafter simultaneously with paraffin and/or igniting mass (9).

12. A method for producing cardboard matches as claimed in one of the preceding claims, **characterized in that** cuts (4) and/or cutouts (11) between the individual strips (5) are arranged such that the individual strips (5) are differently wide and/or differently shaped.

13. Cardboard matches, in particular for a book of matches, produced according to a method as claimed in one of the preceding claims,
- of a piece of cardboard (1),
- with a first and a second, substantially mutually opposite transversal side (3),
- with cuts (4) which are formed in the first transversal side (3) by forming first strips (5) with end sections (7),
- with igniting composition (9) and with preferably paraffin on the end sections (7) forming match strips, as well as
- further cuts (4) which are formed in the second transversal side (3) by forming second strips (5) with end sections (7),
- the second strips (5) and the first strips (5) are arranged integrally with the piece of cardboard (1) and wherein the piece of cardboard (1) is printed with advertising or at least one motif (15) over a large area and/or strip (5) by strip (5),
**characterized in that**
the section of the piece of cardboard (1) in the zone of the first transversal side (3) is printed from the back and the section in the zone of the second transversal side (3) is printed from the front.

14. Cardboard matches as claimed in claim 13, **characterized in that** the piece of cardboard (1) is provided with an oblong shape, with its longitudinal sides (2) being twice as long as its transversal sides (3).

15. Cardboard matches as claimed in claim 14, **characterized in that** the length of the cuts (4) leads towards the center of the piece of cardboard (1) by slightly more than one-third of the length of the longitudinal sides (2).

16. Cardboard matches as claimed in one of the claims 13 to 15, **characterized in that** a first section starting out from the first transversal side (3) of the piece of cardboard (1) is bent or folded in such a way that the first transversal side (3) preferably comes to lie behind the second transversal side (3) or adjacent to the same.

17. Cardboard matches as claimed in claim 16, **characterized in that** the folded piece of cardboard (1) is fastened in a book of matches by providing a two-layer arrangement of superimposed strips (5).

18. Cardboard matches as claimed in one of the claims 13 to 17, **characterized in that** an especially line-shaped weakening zone, preferably a perforation (6), is arranged in the piece of cardboard (1) approximately centrally between the transversal sides (3) and parallel to the same.

19. Cardboard matches as claimed in one of the claims 13 to 18, **characterized in that** cuts (4) and/or cutouts (11) are arranged between individual strips (5) in such a way that the individual strips (5) are shaped with different widths and/or different shapes.

20. Cardboard matches as claimed in one of the claims 13 to 19, **characterized in that** the shape of the strips (5) and a printed motif (15) are matched to one another.

21. Cardboard matches as claimed in one of the claims 13 to 20, **characterized in that** the igniting mass (9) is colored.

22. A book of matches with at least one cardboard match as claimed in one of the claims 13 to 21.

## Revendications

1. Procédé pour fabriquer des allumettes en carton, notamment pour des pochettes d'allumettes, comprenant les étapes suivantes :
- découpage ou découpage à la presse d'au moins une pièce en carton (1) dans un matériau semblable à du papier ou du carton, de manière à former différentes lamelles adjacentes (5) sur un premier côté transversal (3), à partir d'entailles (4) pratiquées dans la pièce en carton (1),
- enrobage au moins des segments d'extrémité (7) des lamelles (5) de préférence de paraffine et d'une pâte phosphatée (9) pour former des allumettes,
sachant en outre que l'on pratique des entailles (4) dans un second côté transversal (3) de la pièce en carton (1), qui est essentiellement opposé au premier côté transversal (3), afin de réaliser d'autres lamelles (5), et que de la publicité ou au moins un logo (15) est imprimé(e) sur la pièce en carton (1) avant ou après le découpage ou le découpage à la presse, **caractérisé en ce que** la partie de la pièce en carton (1) qui se situe dans la zone du premier côté transversal (3) est imprimée par l'arrière et la partie située dans la zone du second côté transversal (3), par l'avant.

2. Procédé pour fabriquer des allumettes en carton selon la revendication 1, **caractérisé en ce que** les secondes lamelles (5) sont réalisées au cours de la même étape de fabrication que les premières lamelles (5).

3. Procédé pour fabriquer des allumettes en carton selon la revendication 1 ou 2, **caractérisé en ce que** la pièce en carton (1) a une forme allongée, l'étendue longitudinale de la pièce en carton (1) correspondant tout juste au double de son étendue longitudinale.

4. Procédé pour fabriquer des allumettes en carton selon la revendication 3, **caractérisé en ce que** la longueur des entailles (4) vers le milieu de la pièce en carton (1) est légèrement supérieure au tiers de la longueur des côtés longitudinaux (2).

5. Procédé pour fabriquer des allumettes en carton selon l'une des revendications précédentes, **caractérisé en ce qu'**un premier segment partant du premier côté transversal (3) de la pièce en carton (1) est recourbé ou replié de telle manière que le premier côté transversal (3) vient se placer de préférence derrière le second côté transversal (3) ou à proximité de celui-ci

6. Procédé pour fabriquer des allumettes selon la revendication 5, **caractérisé en ce que** la pièce en carton (1) recourbée est fixée dans une pochette d'allumettes en formant une double rangée de lamelles (5) disposées les unes derrière les autres.

7. Procédé pour fabriquer des allumettes en carton selon l'une des revendications précédentes, **caractérisé en ce qu'**une zone de rupture (6) notamment linéaire est réalisée dans la pièce en carton (1), et ce, approximativement au milieu entre les côtés transversaux (3) et parallèlement à ceux-ci.

8. Procédé pour fabriquer des allumettes en carton selon la revendication 7, **caractérisé en ce que** la zone de rupture est une ligne de pointillés (6) qui est pratiquée dans la pièce en carton (1) de préférence pendant que cette dernière est découpée à la presse.

9. Procédé pour fabriquer des allumettes en carton selon l'une des revendications précédentes, **caractérisé en ce que** les zones des segments d'extrémité (7) des deux côtés transversaux (3) sont enrobées de paraffine et/ou de pâte phosphatée (9) en étant disposées dans un même plan.

10. Procédé pour fabriquer des allumettes en carton selon la revendication 9, **caractérisé en ce que** les deux zones des segments d'extrémité (7) sont traitées l'une après l'autre et **en ce que** la pièce en carton (1) effectue une rotation entre les deux opérations.

11. Procédé pour fabriquer des allumettes en carton selon l'une des revendications 1 à 8, **caractérisé en ce que** la pièce en carton (1) est pliée sur un angle de préférence supérieur à 90° et inférieur à 180°, et **en ce que** les zones des segments d'extrémité (7) des deux côtés transversaux (3) sont ensuite enrobées simultanément de paraffine et/ou de pâte phosphatée (9).

12. Procédé pour fabriquer des allumettes en carton selon l'une des revendications précédentes, **caractérisé en ce que** des entailles (4) et/ou des découpes (11) entre différentes lamelles (5) sont pratiquées de telle sorte que les différentes lamelles (5) aient différentes largeurs et/ou des formes différentes.

13. Allumette en carton, notamment pour pochettes d'allumettes, fabriquée à l'aide d'un procédé selon l'une des revendications précédentes, à savoir
- dans une pièce en carton (1)
- présentant un premier et un second côté transversal (3) disposés essentiellement face à face,
- des entailles (4) sont réalisées dans le premier côté transversal (3) pour former de premières lamelles (5) munies de segments d'extrémité (7),
- et enrobées au niveau des segments d'extrémité (7) de pâte phosphatée (9) et de préférence de paraffine pour former des allumettes, sachant que
- d'autres entailles (4) sont réalisées dans le second côté transversal (3) pour former des secondes lamelles (5) avec segments d'extrémité (7), que
- les secondes lamelles (5) et les premières lamelles (5) font corps avec la pièce en carton (1) et que
- de la publicité ou au moins un logo (15) est imprimé(e) sur toute la surface de la pièce en carton (1) ou sur chaque lamelle (5),
**caractérisée en ce que** la partie de la pièce en carton (1) qui se situe dans la zone du premier côté transversal (3) est imprimée par l'arrière et la partie située dans la zone du second côté transversal (3), par l'avant.

14. Allumette en carton selon la revendication 13, **caractérisée en ce que** la pièce en carton (1) a une forme allongée, ses côtés longitudinaux (2) étant notamment juste deux fois plus longs que ses côtés transversaux (3).

15. Allumette en carton selon la revendication 14, **caractérisée en ce que** la longueur des entailles (4) vers le milieu de la pièce en carton (1) est légèrement supérieure au tiers de la longueur des côtés longitudinaux (2).

16. Allumette en carton selon l'une des revendications 13 à 15, **caractérisée en ce qu'**un premier segment partant du premier côté transversal (3) de la pièce en carton (1) est recourbé ou replié de telle manière que le premier côté transversal (3) vient se placer de préférence derrière le second côté transversal (3) ou à proximité de celui-ci.

17. Allumette en carton selon la revendication 16, **caractérisée en ce que** la pièce en carton (1) recourbée est fixée dans une pochette d'allumettes en formant une double rangée de lamelles (5) disposées les unes derrière les autres.

18. Allumette en carton selon l'une des revendications 13 à 17, **caractérisée en ce qu'**une zone de rupture notamment linéaire, de préférence une ligne de pointillés (6), est réalisée dans la pièce en carton (1), et ce, approximativement au milieu entre les côtés transversaux (3) et parallèlement à ceux-ci.

19. Allumette en carton selon l'une des revendications 13 à 18, **caractérisée en ce que** les entailles (4) et/ou les découpes (11) entre les différentes lamelles (5) sont réalisées de telle sorte que les différentes lamelles (5) ont différentes largeurs et/ou des formes différentes.

20. Allumette en carton selon l'une des revendications 13 à 19, **caractérisée en ce que** la forme des lamelles (5) et un logo imprimé (15) sont coordonnés entre eux.

21. Allumette en carton selon l'une des revendications 13 à 20, **caractérisée en ce que** la pâte phosphatée (9) est teintée dans la masse.

22. Pochette d'allumettes contenant au moins une allumette en carton selon l'une des revendications 13 à 21.
